# EUROPÄISCHE PATENTSCHRIFT

(11) **EP 0 324 127 B1**
(45) Veröffentlichungstag und Bekanntmachung des Hinweises auf die Patenterteilung: **20.05.1992**
(21) Anmeldenummer: 88121064.5
(22) Anmeldetag: 16.12.1988
(51) Int. Cl.: B66D 3/16, B66D 5/22, B66D 1/04

(54) **Gerät mit Seiltrommel zum selbstgesteuerten Hochziehen oder Herunterlassen einer Person**
Device with a cable drum for lifting or lowering a person under his own control
Appareil avec tambour à câble pour faire monter ou descendre une personne sous son propre contrôle

(30) Priorität: 14.01.1988 CH 114/88
(43) Veröffentlichungstag der Anmeldung: 19.07.1989
(73) Patentinhaber: Bachmann, Marco, CH-8702 Zollikon (CH)
(72) Erfinder: Bachmann, Marco, CH-8702 Zollikon (CH)
(74) Vertreter: Hunziker, Jean

(56) Entgegenhaltungen:
- EP-A- 0 131 380
- DE-A- 2 422 959
- DE-A- 3 311 592
- DE-C- 312 155
- FR-A- 575 484
- FR-A- 1 098 198
- FR-A- 1 108 825
- GB-A- 731 352
- US-A- 3 369 795

## Beschreibung

Die Erfindung betrifft ein Gerät nach dem Oberbegriff des Patentanspruchs 1, insbesondere auch zum selbstgesteuerten Hochziehen oder Herunterlassen einer Person.

Aus der DE-A-24 22 959 ist ein Kettenflaschenzug bekannt, mit einem in einem Gehäuse zwischen Tragplatten drehbar gelagerten Lastkettenrad und einem mit diesem über ein Untersetzungsgetriebe zu entsprechender Verdrehung verbundenem Handkettenrad. Dieses Gerät ist für einen stationären Gebrauch bestimmt, indem es zum Gebrauch an einem Traghaken an einer geeigneten Arbeitsstelle aufgehängt wird, um eine an seinem Lasthaken angehängte Last mittels einer Handkette in senkrechter Richtung zu bewegen. Aehnliche Anordnungen zeigen die aus GB-A-731 352 und DE-C-312 155 bekannten Geräte, bei welchen im Unterschied zum erstgenannten Flaschenzug zu ihrer Betätigung eine Kurbel an die Stelle der Handkette tritt. Auch die FR-A-1 108 825 zeigt einen Flaschenzug dessen Lage sich beim Gebrauch nicht ändert. Um das Absinken einer hochgehobenen Last bei einem Unterbruch der Hebeantriebs zu vermeiden verwenden diese bekannten Flaschenzüge selbsthemmende Getriebe oder Klinkenräder.

Bei Reparaturen, Inspektionen, Säuberungs- und Anstricharbeiten an Fassaden, Brücken, Behältern, Leitungen, Masten, Turmuhren, etc.; beim Einfahren in Schächte, Behälter, etc.; beim Reinigen von Hochhausfenstern und bei anderen Einsätzen an Vertikalwänden, wäre es für einen einzelne Person von Vorteil, wenn die Möglichkeit bestünde, sich an solchen Wänden, unabhängig von Drittpersonen, auf- bzw. abzubewegen. Auch z.B. auf grösseren Segelschiffen ist ein gesichertes Erklettern des Mastes, ohne Fremdhilfe, von grossem Vorteil. Die vorerwähnten bekannten Flaschenzüge geben keine Hinweise in diese Richtung.

Aufgabe der Erfindung ist deshalb die Schaffung eines Geräts, welches einer Einzelperson ermäglicht, sich in jeder Höhenlage allein und unabhängig zu bewegen und dabei beide Hände frei verfügbar zu haben.

Diese Aufgabe wird durch das im Anspruch 1 gekennzeichnete Gerät gelöst.

Auf der Zeichnung ist eine beispielsweise Ausführungsform eines erfindungsgemässen Geräts dargestellt. Es zeigen:
- Fig.1: eine perspektivische Ansich eines einsatzbereiten Gerätes,
- Fig. 2: in grösserem Massstabe einen Längsschnitt durch das Gerät, und
- Fig. 3: einen schematischen Querschnitt nahe des Rastenrades mit den Klinken.

Ueber Nadellager 1 ist auf der Hauptwelle 2 des Gerätes eine Seiltrommel 3 für eine Tragleine 5 drehbar gelagert. Sie wird zwischen Seitenscheiben 4 aufgewickelt. Trägerplatten 6 bilden das Gerippe des Gerätes, an welchem ein Gehäuse 7 mit den beiden Seitendeckeln 8, 9 sowie ein Aufhängebügel 10 mit einem Ring 11 befestigt ist.

In der Fig. 2 befindet sich links ein Steuer- und Antriebsmechanismus 12 mit einem Sicherungsmechanismus 13 und auf der rechten Seite ein Getriebe 14 zum Aufwickeln und Abspulen der Tragleine 5, an der z.B. ein Bootsmannstuhl befestigt werden kann.

Der Steuer- und Antriebsmechanismus 12 besteht aus einem Antriebsrad 15 mit einer Umfangsnut 150 zur Aufnahme des Antriebseils 16. Das Rad 15 sitzt fest auf einer hülsenförmigen Nabe 17, die mit ihrem Innengewinde 18 mit einem Aussengewinde 19 der Hauptwelle 2 in Eingriff steht und sich damit achsial verschieben kann. Diese Gewinde sind stark dimensioniert und weisen insbesondere zwecks Aufnahme grösserer Kräfte, eine grosse Steigung und hohe Flanken auf. Auf dem in Fig. 2 rechten Teil des Gewindes 19 ist eine Flanschhülse 20 mit dem Gewinde 209 aufgeschraubt. Zwischen Nabe 17 und Flansch 20 befindet sich ein Rad 21 mit auf seinem Umfang angeordneten Rasten 22, in welche je unter der Spannung einer Feder 23 stehende, am Gehäuse 6 des Gerätes gelagerte Klinken 24 einrasten. Das Rastenrad 21 weist beidseitig und nahe der Mittelbohrung je einen Reibbelag 210 bzw. 211 auf, welche mit der Nabe 17 bzw. dem Flansch 3 in Wirkverbindung treten.

Das auf der rechten Seite in Fig. 2 dargestellte Getriebe 14 besteht aus einem starr auf der Hauptwelle 2 sitzenden, mit dem grösseren Zahnrad 26 eines Doppelrades 27 in Eingriff stehenden Ritzel 25. Das kleinere Zahnrad 28 des Doppelrades 27 steht mit einem stirnseitig an der Seiltrommel 3 befestigten Zahnkranz 29 in Eingriff. Das Doppelzahnrad 27 ist über Nadellager 30 auf einem fest in der Trägerplatte 6 angeordneten Zylinderstift 31 drehbar gelagert. Zwecks Handbetätigung des Doppelzahnrades 27 und damit auch der Seiltrommel 3, weist das Doppelzahnrad 27 einen nach aussen reichenden Zapfen 32 mit einem Vierkant 33 für eine zum Gerät gehörende Handkurbel auf. Bei Handkurbelbetätigung sind, wie später erläutert, die Klinken 24 ausser Eingriff zu bringen. Dazu dient eine rechteckige, senkrecht zur Hauptwelle 2 stehende und auf dieser gelagerte Platte 34, welche mit einem aus dem Seitendeckel 8 reichenden, über eine Mutter 36 einstellbaren, einen Kugelgriff 37 aufweisenden Gewindestift 35 versehen ist. Bei aufgesetztem Seitendeckel 8 liegen die vier Ecken der Platte an der Innenseite und der Kugelgriff 37 an der Aussenseite des Seitendeckels 8 an, so dass die Platte 34 nicht verschwenken kann. Bei entferntem Seitendeckel 8, ist die Platte 34 auf der Hauptwelle 2 schwenkbar, wobei die Klinken 24 über daran befestigten und an der Platte 34 anliegenden Schrauben 38 aus dem Bereich der Rasten 22 ausschwenkbar sind. Die Klinken 24 arretieren dann die Bewegung der Seiltrommel 3 nicht mehr und diese kann über den Zapfen 32 im Schnellauf direkt gedreht werden, was einem raschen Auf- oder Abspulen des Tragseils zum Aufbau des Gerätes dient. Mit dem Aufsetzen des Seitendekkels 8, welcher zusammen mit der vertieften Deckelpartie 80 dem Abdecken der offenen, das Antriebsseil 16 aufnehmenden Nut 150 des Antriebsrades 15 dient, ist sowohl der Lauf des Antriebseils 16, als auch die Klinkenfunktion gesichert.

Nachstehend die wichtigsten Funktionsweisen des Gerätes:
Beim Einsatz des Gerätes ist zuerst die Tragleine 5 aus dem Gerät abzurollen und zwar entsprechend der Höhe, in der das Gerät an einem Festteil befestigt werden soll. Dabei ist vorerst der Seitendeckel 8 abzunehmen, um die Bewegung der Sperrplatte 34 zu ermöglichen. Hierauf wird die Sperrplatte mittels des Kugelgriffes 37 auf der Hauptwelle 2 verschwenkt. Dabei hebt die Sperrplatte 34, über die Schrauben 38 die Klinken 24 aus den Rasten. Das Gerät steht für die Tragleine 5 im Freilauf. Bei abgehobenem Seitendeckel wird das Antriebseil 16 in die Nut 150 des Antriebsrades 15 eingelegt. Durch Aufmontieren des Seitendeckels 8 ist sowohl die Lage des Antriebseils, als auch die Funktion des Sicherungsmechanismus, d.h. die Klinkenfunktion, gesichert.

Die das Gerät benützende Person hängt sich über ein Sicherheitsgeschirr, z.B. einen Bootmannstuhl, am unteren Ende der Tragleine 5 an. Durch Zug am einen Trum des Antriebseils 16 wird die Nabe 17 über ihr Gewinde 18 auf dem Gewinde 19 der Hauptwelle 2 bis zu ihrem Anliegen an den Bremsbelag 210 des Rastenrades 21 nach rechts verschoben und gleichzeitig der Bremsbelag 211 an die Flanschhülse 20 gedrückt, worauf sowohl das Rastenrad 21, als auch, über die Flanschhülse 20 und über die Gewindeteile 19 und 209, die Hauptwelle 2 durch die auftretenden Reibkräfte angetrieben wird. Bei jeder Drehbewegung des Rastenrades 21 wird ein Zurückdrehen durch die in die Rasten 22 eingreifenden Klinken 24 verhindert. Die Drehbewegung der Hauptwelle 2 überträgt sich über das Ritzel 25, das Doppelzahnrad 27 und den Zahnkranz 29 auf die Seiltrommel 3 und wickelt so die Tragleine 5 hoch. Durch das ideale Uebersetzungsverhältnis des Getriebes 14 von 12:1 muss in bezug auf das Gewicht der Person, am Antriebseil 16 nur eine ungefähr zehnmal kleinere Kraft aufgewendet werden. Die Person zieht sich langsam hoch, wobei für einen eventuellen Griffwechsel keine Zwischenkräfte notwendig sind.

Das endlose, die doppelte Länge der Tragleine 5 aufweisende Antriebseil 16 ermöglicht ein stetes Ziehen an diesem bis zum Erreichen der gewünschten bzw. der Gesamthöhe. Wie bereits erwähnt, ist jede Lage jeweils durch die Klinken 24 gesichert.

Durch Ziehen am anderen Trum des Antriebseils 16 wird die Nabe 17 über ihr Gewinde 18 auf dem Gewinde 19 der Hauptwelle 2 nach links, d.h. vom Bremsbelag 210 wegbewegt, wobei die Drehbewegung des Muttergewindes der Nabe über die ineinandergreifenden Gewinde 18,19 eine Drehbewegung der Hauptwelle 2, diesmal in der Gegenrichtung, auslöst. Das Verschieben der Nabe des Antriebsrads nach links ist durch deren Anschlag am zylindrischen Stopfen 200 der Hauptwelle 2 begrenzt. Durch das Anschlagen der Nabe am Stopfen 200 wird die Drehbewegung der Hauptwelle im Sinne des Absenkens der Tragleine über die beiden Gewinde 18,19 verstärkt. Beim Loslassen des Antriebseils blockiert die Nabe die Drehbewegung der Hauptwelle. Diese verschiebt die Nabe wieder nach links und die Bremsfunktion der Bremsbeläge erfolgt augenblicklich. Die Höhenstellung der Tragleine bleibt gewahrt.

Eine Aenderung der Höhenstellung erfolgt also nur dann, wenn am Antriebseil in der einen oder anderen Richtung gezogen wird.

Das Antriebseil läuft im Gerät über das Antriebsrad. Der Gerätedeckel führt das Antriebseil straff über das Antriebsrad und verunmöglicht so ein Herausspringen des Seils, auch wenn das Gerät schräg hängen oder sich bewegen sollte.

Nach Beendigung der Arbeit wird das Gerät eingeholt und die Tragleine 5 mit Hilfe der auf den Kurbelzapfen 32 aufgesetzten Kurbel eingezogen. Das Herausfahren der Tragleine kann von Hand, durch Ziehen an der Leine, erfolgen, wobei, wie bereits beschrieben, die Klinken 24 mit Hilfe der Platte 34 ausser Eingriff zu bringen sind.

## Patentansprüche

1. An einem Festteil über einen Aufhängebügel (10) zu befestigendes Gerät mit Seiltrommel (3) mit darauf aufzuwickelnder Tragleine (5), an welcher eine Person in jeder Höhenlage gesichert bzw. blockiert und durch eine kontrollierte Auf- und Abbewegung der in der Höhe verstellbaren Tragleine (5) anhängbar ist, dadurch gekennzeichnet, dass am einen Ende der horizontal angeordneten Seiltrommel (3) ein durch die angehängte Person von Hand in zwei Richtungen, auf- bzw. abwärts, zu betätigender Steuer- und Antriebsmechanismus (12) mit einem Sicherungsmechanismus (13) mit einrastbarer Klinke (24), und am anderen Ende ein Getriebe (14) zum Aufwickeln oder Abspulen der Tragleine (5) angeordnet ist.

2. Gerät nach Anspruch 1, dadurch gekennzeichnet, dass der Steuer- und Antriebsmechanismus (12) aus einem Antriebsrad (15) besteht, dessen hülsenförmige, mit einem Muttergewinde (18) versehene Nabe (17) in ein Schraubengewinde (19) der Hauptwelle (2) des Gerätes eingreift und, je nach Drehrichtung des Antriebsrades (15), einerseits für das Hochziehen der Tragleine (5) eine axiale Verschiebung gegen die Reibbeläge (210,211) eines über eine Flanschhülse (20) mit Muttergewinde (209) auf dem gleichen Gewinde (19) der Hauptwelle sitzenden und über diese Muttergewinde (209,19) seine Drehkraft auf die Hauptwelle (2) übertragenden Rastenrades (21,22) auslöst, wobei die Rasten (22) mit mindestens einer fest am Gerippe (6) des Gerätes gelagerten, unter der Wirkung einer Feder (23) stehenden Klinke (24) gegen ein Zurückdrehen des Rastenrades (21,22) und damit ein Senken der Tragleine (5) in sichernder Wirkverbindung stehen und anderseits bei Drehung des Antriebsrades (15) in der Gegenrichtung, sich dessen Nabe (17) über das Muttergewinde (19) der Hauptwelle (2) in der Gegenverschiebungsrichtung und, bis zum Anschlag an ein Festteil (200) des Gerätes, seitlich verschiebt, wodurch sich die Wirkungsverbindung mit dem Reibbelag (210) löst und die Tragleine (5), unter dem Gewicht der angehängten Person und in der von dieser kontrolliert gesteuerten Drehgeschwindigkeit des Antriebsrades (15), sich über die ineinandergreifenden Gewinde (18,19) der Nabe (17) des Antriebsrades (15) und desjenigen der Hauptwelle (2) senkt, und dass sich die Nabe bei Loslassen des Antriebseils automatisch wieder gegen die Reibbeläge anlegt und die Senkbewegung unterbricht.

3. Gerät nach Anspruch 2, dadurch gekennzeichnet, dass das Antriebsrad (15) über seinen Umfang eine Nut (150) aufweist, in welche als Handbetätigungsorgan ein annähernd die doppelte Länge der Tragleine (5) aufweisendes endloses Antriebseil (16) eingelegt ist, wobei eine Abdeckung (80), vorzugsweise ein demontierbarer Seitendeckel (8) des Gehäuses direkt über der Nutöffnung angeordnet und so das Antriebseil (16) in der Nut (150) gegen Herausspringen gesichert ist.

4. Gerät nach einem der Ansprüche 1 bis 3, dadurch gekennzeichnet, dass das Untersetzungsgetriebe (14) aus einem auf der Hauptwelle (2) angeordneten Ritzel (25) besteht, welches in ein auf einem im Gerätegerippe (6) gelagerten Zylinderstift (31) sitzendes Doppelzahnrad (27) eingreift, dessen eine Zahnrad (28) in einen rotierbar auf der Hauptwelle (2) sitzenden Zahnkranz (29) eingreift, welcher Teil der Seiltrommel (3) für die Tragleine (5) ist.

5. Gerät nach Anspruch 4, dadurch gekennzeichnet, dass das andere mit dem auf der Hauptwelle (2) sitzenden Zahnritzel (25) in Eingriff stehende Zahnrad (26) des durch ein Doppelzahnrad mit differentem Uebersetzungsverhältnis auswechselbares Doppelzahnrades (27), einen grösseren Durchmesser als das erstgenannte mit dem Zahnkranz (29) der Seiltrommel (3) in Eingriff stehende Zahnrad (28) des Doppelzahnrades (27) aufweist.

6. Gerät nach Anspruch 4 oder 5, dadurch gekennzeichnet, dass der Zylinderstift (31), auf dem das Doppelzahnrad (27) drehbar sitzt,starr im Gerippe (6) des Gerätes gelagert ist und das Doppelzahnrad (27) einen Zapfen (32) mit Vierkant (33) zur Aufnahme einer Kurbel zum Auf- bzw. Abkurbeln der auf der Seiltrommel (3) aufgebrachten unbelasteten Tragleine (5) aufweist.

7. Gerät nach einem der Ansprüche 2 bis 6, dadurch gekennzeichnet, dass im Bereich der Klinke(n) (24), querverlaufend zur Hauptwelle (2) und auf dieser schwenkbar gelagert, eine Sperrplatte (34) für die Klinke(n) angeordnet ist, welche bei aufgesetztem Seitendeckel (8) blockiert bzw. unverschwenkbar ist, jedoch nach Entfernen dieses Seitendeckels über einen Kugelgriff (37) in seiner Ebene verschwenkbar ist, wobei die Klinke(n) (24) aus den Rasten (22) des Rades (21) ausrasten und die unbelastete Tragleine (5) von der Seiltrommel (3), durch Ziehen an der Leine abwickelbar und bei eingerasteten Klinken, über den Zapfen (32) mit Vierkant (33) des Doppelzahnrades (27), zügig aufwickelbar ist.

8. Gerät nach einem der Ansprüche 1 bis 7, dadurch gekennzeichnet, dass die Seiltrommel (3) über Nadellager (1) koaxial auf der Hauptwelle (2) gelagert ist.

## Claims

1. Device with a cable drum (3) onto which is wound-up a carrying rope (5) to which a person may be suspended at each level of a controlled lifting or lowering movement of the height-adjustable carrying rope in a secured and blokked manner, respectively, said device having a suspension means (10) for its securing to a fixed part, characterized in that at one end of the horizontally arranged cable drum (3) there is provided a control and driving mechanism (12) comprising a safety mechanism (13) with an engageable pawl (24), said control and driving mechanism (12) being manually actuatable in two directions, upwardly and downwardly, by the suspended person, and in that at the other end of the cable drum (3) there is provided a gear (14) for winding-up and winding-off the carrying rope (5).

2. Device according to claim 1, characterized in that the control and driving mechanism (12) comprises a drive wheel (15) with a sleeve-shaped hub (17) provided with an inner thread (18) engaging a screw thread (19) of the main shaft (2) of the device and causing, depending on the direction of rotation of the drive wheel (15), on the one hand, for lifting the carrying rope, an axial displacement against friction linings (210, 211) of a notch wheel (21 ,22) located on the same thread (19) of the main shaft via a flanged sleeve (20) with an inner thread (209), said notch wheel, via said threads (209,19) transmitting its rotational force to the main shaft (2), whereby the notches (22) cooperate in securing engagement with at least a spring-loaded pawl (24) fixedly mounted to the structure (6) of the device for preventing an inverse rotation of the notch wheel (21,22) and thereby a lowering of the carrying rope (5), while, on the other hand, when the drive wheel (15) rotates in the opposite direction, its hub (17) is displaced laterally in the opposite direction via the thread (19) of the main shaft (2) until it abuts against a fixed part (200) of the device, thereby releasing the engagement with the friction lining (210) so that the carrying rope (5) is lowered under the effect of the weight of the suspended person and at the rotational speed of the drive wheel as controlled by said person, by means of the engagement of the threads (18,19) of the hub (17) of the drive wheel (15) and of the main shaft (2), respectively, and in that the hub automatically is applied against the friction linings again and interrupts the lowering movement when the rope is released.

3. Device according to claim 2, characterized in that the drive wheel (15) has a peripheral groove (150) receiving an endless drive rope (16) approximatively of double the length of the carrying rope (5) and serving as a manual operating means, whereby a cover (80), preferably a removable lateral cover (8) of the housing, is arranged directly over the groove opening to prevent the drive rope (16) in the groove (15) from popping out of same.

4. Device according to one of claims 1 to 3, characterized in that the reduction gear (14) consists of a pinion (25) arranged on the main shaft (2) and cooperating with a twin pinion (27) on a cylindrical pin (31) mounted in the device structure (6), the pinion (28) of the twin pinion (27) being in meshing engagement with a tooth wheel (29) rotatably mounted on the main shaft (2) and forming a part of the cable drum (3) for the carrying rope (5).

5. Device according to claim 4, characterized in that the other pinion (26) of the twin pinion (27) meshes with the pinion (25) mounted on the main shaft (2) and is of a diameter superior to that of said first pinion (28) of the twin pinion (27) cooperating with the tooth wheel (29) of the cable drum (3), and in that the twin pinion (27) is exchangeable with a twin pinion of a different transmission ratio.

6. Device according to claim 4 or 5, characterized in that the cylindrical pin (31) rotatably receiving the twin pinion (27), is fixedly mounted in the device structure (6) and in that the twin pinion (27) is provided with a tap (32) having a square head (32) for receiving a crank for winding-up and off the not loaded carrying rope (5) onto and from the cable drum (3).

7. Device according to one of claims 2 to 6, characterized in that there is provided a stop plate (34) for the pawl(s) (24), said stop plate (34) being located in the area of the pawl(s) and extending transversely to the main shaft (2) on which it is pivotably mounted, whereby said stop plate (34) is blocked and not pivotable when the lateral cover (8) is in place , and when the lateral cover (8) is removed said stop plate (8) may be pivoted out of its plane by means of a spheric handle (37), whereby the pawl(s) (24) are moved out of the notches (22) of the wheel (21) and the unloaded carrying rope (5) may be wound-off the cable drum (3) by a pulling action, while when the pawl(s) engage the wheel the carrying rope (5) may be rapidly wound-on by means of the square-headed tap (33) of the twin pinion (27).

8. Device according to one of claims 1 to 7, characterized in that the cable drum (3) is coaxially mounted on the main shaft (3) via needle bearings (1).

## Revendications

1. Appareil avec un tambour à câble (3) sur lequel s'enroule une corde porteuse (5) a laquelle une personne peut être suspendue de manière assurée ou bloquée, respectivement, à toute altitude et peut effectuer un mouvement ascendant ou descendant contrôlé de la corde porteuse (5) qui est réglable en hauteur, cet appareil étant destiné à être fixé à une pièce fixe par l'intermédiaire d'un crochet de suspension (10), caractérisé en ce que, à l'une des extrémités du tambour à câble (3) disposé horizontalement, il est disposé un mécanisme de commande et d'entraînement (12) susceptible d'être actionné manuellement en deux directions, c'est-dà-dire vers le haut et vers le bas, par la personne suspendue, ce mécanisme de commande et d'entraînement (12) comportant un mécanisme de securité (13) à cliquet encliquetable (24), et en ce qu'à l'autre extrémité du tambour à câble il est prévu un engrenage (14) pour enrouler ou dérouler la corde porteuse (5).

2. Appareil selon la revendication 1, caractérisé en ce que le mécanisme de commande et d'entraînement (12) comporte une roue d'entraînement (15) dont le moyeu (17), en forme de manchon et muni d'un filet d'écrou (18), engage un filet de vis (19) de l'arbre principal (2) de l'appareil et provoque, suivant le sens de rotation de la roue d'entraînement (15), d'une part, pour tirer la corde porteuse (5) vers le haut, un déplacement axial contre les garnitures de friction (210,211) d'une roue à crans (21,22) qui est située sur le même filet de vis (19) de l'arbre principal par une douille à collerette (20) munie d'un filet d'écrou (209) et qui, par l'intermédiaire de ces filets d'écrou (209,19) transmet sa force de rotation à l'arbre principal (2), les crans (22) coopérant en engagement de securité avec au moins un cliquet (24) chargé par un ressort (23) et monté fixe à la structure (6) de l'appareil pour empêcher une rotation inverse de la roue à crans (21,22) et, par là, une descente de la corde porteuse (5), alors que, d'autre part, lorsque la roue d'entraînement (15) tourne dans les sens contraire, son moyeu (17) par le filet (19) de l'arbre principal (2) se déplace latéralement en direction opposée jusqu'à ce qu'il bute contre une partie fixe (200) de l'appareil, libérant ainsi l'engagement avec la garniture de friction (210) de sorte que la corde porteuse (5) s'abaisse sous l'effet du poids de la personne suspendue à la vitesse de rotation de la roue d'entraînement contrôlée par cette personne, par l'intermédiaire de l'engagement des filets (18,19) du moyeu (17) de la roue d'entraînement (15) et de l'arbre principal (2), et en ce que le moyeu s'applique automatiquement à nouveau contre les garnitures de friction et interrompt le mouvement descendant lorsque la corde est lâchée.

3. Appareil selon la revendication 2, caractérisé en ce que la roue d'entraînement (15) est munie, sur sa circonférence, d'une gorge (150) dans laquelle est placée, comme organe d'actionnement manuel, une corde d'entraînement (16) sans fin dont la longueur correspond approximativement au double de la longueur de la corde porteuse (5), un couvercle (80), de préférence un couvercle latéral démontable (8) du boîtier, étant disposé directement au-dessus de l'ouverture de la gorge assurant ainsi que la corde d'entraînement (16) se trouvant dans la gorge (150) ne puisse sauter hors de la gorge.

4. Appareil selon l'une des revendication 1 à 3, caractérisé en ce que l'engrenage démultiplicateur (14) comporte un pignon (25) qui est disposé sur l'arbre principal (2) et qui est en prise avec un pignon double (27) fixé sur une tige cylindrique (31) montée rotativement dans la structure (6) de l'appareil, le pignon (28) de ce pignon double étant en prise avec un pignon (29) monté rotativement sur l'arbre principal (2) et formant une partie du tambour à câble (3) pour la corde porteuse (5).

5. Appareil selon la revendication 4, caractérisé en ce que l'autre pignon (26), du pignon double (27) qui peut être échangé contre une double pignon ayant un rapport de multiplication différent, est en prise avec le pignon (25) disposé sur l'arbre principal (2) et présente un diamètre supérieur à celui dudit premier pignon (28) du pignon double (27) qui est en prise avec le pignon (29) du tambour à câble (3).

6. Appareil selon la revendication 4 ou 5, caractérisé en ce que la tige cylindrique (31), sur laquelle le pignon double (27) est monté rotativement, est montée fixe dans la structure (6) de l'appareil, et en ce que le pignon double (27) présente un tenon à tête carrée (32) pour recevoir une manivelle permettant d'enrouler la corde porteuse (5) non-chargée sur le tambour à câble ou de l'en dérouler.

7. Appareil selon l'une des revendications 2 à 6, caractérisé par une plaque d'arrêt (34) pour le ou les cliquets (24), disposée dans la zone du ou des cliquets, s'étendant transversalement par rapport à l'arbre principal (2) et étant montée à pivotement sur celui-ci, cette plaque d'arrêt (34) étant bloquée, donc non pivotable, lorsque le couvercle latéral (8) se trouve en place, tandisque, lorsque ledit couvercle latéral est enlevé, elle peut être pivotée dans son plan par l'intermédiaire d'une poignée sphérique (37) pour dégager ainsi le ou les cliquets (24) des crans (229 de la roue (21) et permettre, en tirant sur elle, de dérouler la corde porteuse (5) non chargée du tambour à câble, alors que la corde porteuse peut être rapidement enroulée à l'aide de la tige (32) à tenon à tête carrée (33) du pignon double (27) lorsque les cliquets sont encliquetés.

8. Appareil selon l'une des revendications 1 à 7, caractérisé en ce que le tambour à câble est monté coaxialement sur l'arbre principal (2) par l'intermédiaire de roulements à aiguilles (1).
